# EUROPÄISCHE PATENTSCHRIFT

(11) **EP 3 736 049 B1**
(45) Veröffentlichungstag und Bekanntmachung des Hinweises auf die Patenterteilung: **09.11.2022**
(21) Anmeldenummer: 19172799.9
(22) Anmeldetag: 06.05.2019
(51) Int. Cl.: B05B 11/00

(54) **AUSTRAGKOPF UND FLÜSSIGKEITSSPENDER MIT EINEM AUSTRAGKOPF**
DISCHARGE HEAD AND LIQUID DISPENSER WITH A DISCHARGE HEAD
TÊTE DISTRIBUTRICE ET DISTRIBUTEUR DE LIQUIDE COMPRENANT UNE TÊTE DISTRIBUTRICE

(43) Veröffentlichungstag der Anmeldung: 11.11.2020
(73) Patentinhaber: Aptar Radolfzell GmbH, 78315 Radolfzell (DE)
(72) Erfinder: Bruder, Thomas, 78467 Konstanz (DE); Baumann, Tobias, 78465 Konstanz (DE)
(74) Vertreter: Witte, Weller und Partner Patentanwälte mbB Stuttgart

(56) Entgegenhaltungen:
- EP-A1- 3 427 840
- EP-A2- 0 394 750
- CN-U- 201 961 688
- DE-T2- 69 600 697
- DE-U1- 8 713 891
- FR-A1- 2 984 768
- US-A- 5 014 881
- US-A- 5 205 441
- US-A- 5 518 147
- US-A- 5 664 703
- US-A1- 2017 266 680

## Beschreibung

### ANWENDUNGSGEBIET UND STAND DER TECHNIK

Die Erfindung betrifft einen Austragkopf für einen Flüssigkeitsspender zum Austrag von pharmazeutischen oder kosmetischen Flüssigkeiten sowie einen Flüssigkeitsspender, der mit einem solchen Austragkopf versehen ist.

Gattungsgemäße Austragköpfe weisen ein verformbares Pumpkammerbauteil auf, welches zwischen einer Basis und einem Betätigungsdrücker angeordnet ist, so dass dessen Innenvolumen im Zusammenspiel mit einem Einlassventil und einem Auslassventil eine Pumpkammer bildet, deren Inhalt durch Niederdrücken des Betätigungsdrückers ausgebracht werden kann. Gattungsgemäße Austragköpfe können bei besonders einfacher Ausgestaltung aus nur drei Bauteilen bestehen, da das Einlass- und das Auslassventil sowie ein gegebenenfalls vorhandenes Belüftungsventil durch einstückig am Pumpkammerbauteil vorgesehene Ventillippen bzw. Ventilkörper zusammen mit einer Gegenwandung der Basis bzw. des Betätigungsdrückers gebildet sein können.

Aus der EP 3427840 A1 ist ein gattungsgemäßer Spender bekannt, der über ein Einlassventil, ein Auslassventil und ein Belüftungsventil verfügt. Die dort vorgestellte Bauform ist jedoch in Hinblick auf die Entlüftung der Pumpkammer und insbesondere die Belüftung eines am Austragkopf angekoppelten Flüssigkeitsspeichers noch verbesserungswürdig. Es wurde festgestellt, dass das Belüftungsventil schwer derart abzustimmen ist, dass es jederzeit bei Unterdruck zuverlässig öffnet, im Übrigen jedoch sicher schließt. Wenn das Belüftungsventil bei ausgeglichenem Druck nicht schließt, besteht die Gefahr, dass der Spender durch das Belüftungsventil hindurch ausläuft. EP 0394750 A2 offenbart eine Dosierpumpe mit Pumpenbalg nach dem Stand der Technik.

### AUFGABE UND LÖSUNG

Aufgabe der Erfindung ist es einen gattungsgemäßen Austragkopf derart weiterzubilden, dass dieser ein vorteilhaftes Verhalten bei der Entlüftung der Pumpkammer im Zuge der Inbetriebnahme und zur Belüftung des Flüssigkeitsspeichers bei Verwendung zeigt.

Gemäß einem ersten nicht erfindungsgemäßen Aspekt wird ein Austragkopf vorgeschlagen, der eine Basis und einen gegenüber der Basis zwischen einer unbetätigten Endlage und einer betätigten Endlage in einer Betätigungsrichtung niederdrückbaren Betätigungsdrücker aufweist. Weiterhin weist der vorgeschlagene Austragkopf einen Flüssigkeitseinlass zur Verbindung mit einem Flüssigkeitsspeicher und eine Austragöffnung zur Abgabe von Flüssigkeit in einer Umgebung auf. Zur Förderung von Flüssigkeit vom Flüssigkeitsspeicher zur Austragöffnung ist eine Pumpeinrichtung vorgesehen. Diese Pumpeinrichtung weist ein beidseitig offenes verformbares Pumpkammerbauteil auf, das an der Basis und am Betätigungsdrücker befestigt ist und eine volumenveränderliche Pumpkammer umgibt, die über ein Einlassventil in Richtung des Flüssigkeitsspeichers und ein Auslassventil in Richtung der Austragöffnung verfügt.

Der Austragkopf verfügt weiterhin über mindestens eine Belüftungsöffnung, die die Basis durchdringt und der ein Belüftungsventil zugeordnet ist. Die Belüftungsöffnung und das Belüftungsventil gestatten das Nachströmen von Luft in den Flüssigkeitsspeicher, um nach Entnahme von Flüssigkeit einen Druckausgleich zuzulassen. Das Belüftungsventil verfügt an der Basis über einen umlaufenden Ringsteg, der sich über eine umgebende radial erstreckte Deckwandung der Basis erhebt und dessen Innenseite eine umlaufende Ventilfläche zur Anlage einer Ventittippe bildet.

Die genannte umlaufende Ventilfläche ist an der Basis vorgesehen, die inhärent oder durch die Ankopplung an einen Flüssigkeitsspeicher in einen Spannungszustand versetzt wird, der auf die Ventilfläche wirken kann und die Reproduzierbarkeit der Formgebung der Ventilfläche gestattet.

Um zu gewährleisten, dass das Belüftungsventil in der gewünschten Weise bei Unterdruck im Flüssigkeitsspeicher öffnet und ansonsten geschlossen ist, werden zwei Maßnahmen vorgeschlagen, die vorzugsweise in Kombination erfüllt sind.

Zum einen wird vorgeschlagen, an der den Ringsteg umgebenden Deckwandung außenseitig des Ringsteges eine an einer Oberseite der Deckwandung vorgesehene Verstärkungsstruktur vorzusehen, vorzugsweise in Form eines umlaufenden Verstärkungsstegs. Im Bereich dieses Verstärkungssteges ist die Deckwandung vorzugsweise mindestens um 50% dicker als in demgegenüber innen- und außenliegenden Bereich der Deckwandung.

Die Verstärkungsstruktur ist dabei vorzugsweise gegenüberliegend zu einem Bereich einer Unterseite der Deckwandung angeordnet, an der nach Ankopplung des Flüssigkeitsspeichers ein Speicherstutzen oder Flaschenhals des Flüssigkeitsspeichers anliegt. Vorzugsweise ist die Verstärkungsstruktur zumindest teilweise gegenüberliegend einem lichten Querschnitt des Speicherstutzens oder Flaschenhalses angeordnet. Die Verstärkungsstruktur kann somit eine vom Speicherstutzen oder Flaschenhals in die Basis eingekoppelte Spannung zumindest zum Teil aufnehmen und somit diese nicht oder in nur geringem Maße bis zum Ringsteg und der dortigen Ventillippe gelangen lassen.

Die zweite Maßnahme, die vorzugsweise gemeinsam mit der genannten Verstärkungsstruktur vorgesehen ist, besteht darin, dass der umlaufende Ringsteg Teil einer hülsenförmigen Struktur ist, die oberhalb der Deckwandung den umlaufenden Ringsteg bildet und die sich fluchtend über die angrenzende Deckwandung hinaus unter deren Ebenen erstreckt und dort einen zum Ringsteg fluchtenden umlaufenden Wandungsabschnitt bildet.

Die Deckwandung geht innenseitig also in eine Hülsenform über, die oberhalb der Ebene der Deckwandung den Ringsteg mit der Ventilfläche bildet und unterhalb der Deckwandung den umlaufenden Wandungsabschnitt bildet. Dieser geht vorzugsweise in eine umlaufende ringförmige Wandung über, die von mindestens einer Belüftungsöffnung durchbrochen ist. Der umlaufende Wandungsabschnitt kann insbesondere auch die Kopplung mit dem Flüssigkeitsspeicher erleichtern und hierbei als Führung dienen. Bei am Flüssigkeitsspeicher befestigten Austragkopf ragt der Wandungsabschnitt vorzugsweise in den Flaschenhals oder Speicherstutzen des Flüssigkeitsspeichers hinein.

Es hat sich herausgestellt, dass die genannte hülsenförmige Struktur eine signifikante Lagestabilisierung der Ventilfläche bewirkt. Insbesondere zusammen mit der genannten Verstärkungsstruktur wird erreicht, dass auch ein sehr starker Spannungszustand im äußeren Bereich der Basis, beispielsweise durch zu festes Aufschrauben des Austragkopfes, die Öffnungseigenschaften des Belüftungsventils nicht negativ tangieren.

Gemäß einem zweiten nicht erfindungsgemäßen Aspekt wird ein Austragkopf vorgeschlagen, insbesondere ein Austragkopf der vorbeschriebenen Art mit verbessertem Belüftungsventil, der ebenfalls die genannten Elemente der Basis und des niederdrückbaren Betätigungsdrückers sowie des Flüssigkeitseinlasses, der Austragöffnung und der durch ein beidseitig offenes verformbares Pumpkammerbauteil mit Einlassventil und Auslassventil gebildeten Pumpeinrichtung aufweist.

Wie auch zum ersten Aspekt beschrieben, weist der Austragkopf mindestens eine Belüftungsöffnung auf, die die Basis durchdringt und der ein Belüftungsventil zugeordnet ist. Dieses Belüftungsventil verfügt an der Basis über einen umlaufenden Ringsteg, dessen Innenseite eine Ventilfläche bildet. Es verfügt weiterhin über eine Ventillippe, die einstückig mit dem Pumpkammerbauteil ausgebildet ist und die bei geschlossenem Belüftungsventil umlaufend an derVentilfläche anliegt.

Zur Befestigung des Pumpkammerbauteils an der Basis verfügt diese über einen den Flüssigkeitseinlass bildenden Einlassstutzen, auf den ein Befestigungsabschnitt des Pumpkammerbauteils aufgeschoben ist. Dieser Einlassstutzen verfügt seinerseits über eine Stützstruktur mit mindestens einer nach außen weisenden und nicht umlaufenden Stützfläche, die zumindest gegen Ende des Niederdrückens des Betätigungsdrücker in Berührkontakt mit dem Pumpkammerbauteil gelangt und dadurch bewirkt, dass eine Anpresskraft, mit der die Ventillippe an der Ventilfläche anliegt, umfänglich nicht einheitlich ist.

Der Einlassstutzen ist Träger des Pumpkammerbauteils und somit auch der daran vorgesehenen Ventillippe des Belüftungsventils. Mittels der an der Außenseite des Einlassstutzens vorgesehenen Stützstruktur ist gewährleistet, dass ein Unterdruck im Flüssigkeitsspeicher nicht umlaufend zu einer einheitlichen Kraftbeaufschlagung der Ventillippe kommt. Es hat sich gezeigt, dass eine solche einheitliche Kraftbeaufschlagung einerseits das Öffnen an sich erschwert und schwerer berechenbar macht, insbesondere wenn die Ventillippe eine sich aufweitende Formgebung aufweist, wobei eine Gerade zwischen einer Kontaktfläche am distalen Ende der Ventillippe und Ventillippenwurzel am Pumpkammerbauteil mit der Betätigungsrichtung einen Winkel zwischen 30° und 60° einschließt und dadurch eine hohe Eigensteifigkeit aufweist. Zum anderen kann die umlaufende Einheitlichkeit der Kraftbeaufschlagung ein Flattern an der Dichtlippe und somit eine ungewünschte Geräuschentwicklung bewirken.

Die durch die Stützstruktur bewirkte Uneinheitlichkeit verhindert dies, da sie zu einem Bereich der Ventillippe mit erhöhter Öffnungsneigung führt. Ein reproduzierbares Öffnen ohne Geräuschentwicklung ist hiermit erzielbar.

Wenngleich es grundsätzlich möglich ist, die Stützstruktur nur an einem begrenzten Umfangsbereich die Öffnungsneigung verringern zu lassen, wird es vorteilhaft angesehen, wenn die Stützstruktur eine Mehrzahl von Stützflächen aufweist, vorzugsweise zwischen 2 und 12, insbesondere zwischen 4 und 8, die einheitlich über den Umfang verteilt sind. Zwischen diesen Stützflächen sind die Bereiche erhöhter Öffnungsneigung zu finden.

Insbesondere kann die Stützstruktur eine Rippe oder eine Mehrzahl von Rippen aufweisen, deren in Richtung des Betätigungsdrückers weisenden Stirnflächen die Stützflächen bilden. Diese Rippen können gleichzeitig eine partielle Aussteifung der Basis bewirken, die der eingangs genannten Verformung der Ventilfläche des Belüftungsventils entgegenwirkt. Die mindestens eine Belüftungsöffnung kann vorzugsweise umfänglich zwischen diesen Rippen angeordnet sein.

Gemäß einem dritten nicht erfindungsgemäßen Aspekt wird ein Austragkopf vorgeschlagen, insbesondere ein Austragkopf der vorbeschriebenen Art mit verbessertem Belüftungsventil, der wiederum die genannten Elemente der Basis und des niederdrückbaren Betätigungsdrückers sowie des Flüssigkeitseinlasses, der Austragöffnung und der durch ein beidseitig offenes verformbares Pumpkammerbauteil mit Einlassventil und Auslassventil gebildeten Pumpeinrichtung aufweist.

Das genannte Auslassventil weist einen von einer innenseitigen Stirnwandung des Betätigungsdrückers in Richtung der Basis hinabragenden umlaufenden Ringsteg auf, dessen Außenseite eine umlaufende Ventilfläche bildet. Innenseitig hiervon weist der Austragkopf eine zusätzliche von der innenseitigen Stirnfläche des Betätigungsdrückers hinabragende Verdrängerstruktur auf, wobei diese Verdrängerstruktur einen in Richtung der Pumpkammer offenen Aufnahmeraum aufweist, der durch eine umgebende Wandung seitlich verschlossen ist. Die Verdrängerstruktur ist dabei vom Ringsteg getrennt, vorzugsweise durch eine umlaufende Vertiefung.

Die Verdrängerstruktur reduziert das Pumpkammervolumen, wobei insbesondere bei der Verwendung eines Balges als hauptsächliche Formgebung des Pumpkammerbauteils diese Reduzierung das nutzbare Pumpkammervolumen, also die mit einem Betätigungshub austragbare Flüssigkeitsmenge, nicht beeinflusst, sondern lediglich das nicht nutzbare Restvolumen der Pumpkammer. Neben der unmittelbaren Verringerung des Pumpkammervolumens stellt die Verdrängerstruktur durch den durch sie gebildeten Aufnahmeraum einen Bereich zur Aufnahme von Restluft zur Verfügung. In dieser sammelt sich die nur schwer austreibbare Luft in der Pumpkammer, wodurch gewährleistet ist, dass diese nicht oder nur in geringerem Maße das Auslassventil erreicht und dessen Funktion stört.

Die umgebende Wandung der Verdrängerstruktur erstreckt sich vorzugsweise den Ringsteg überragend in die Pumpkammer hinein. Während der Ringsteg selbst bereits aufgrund der Formgebung des Pumpkammerbauteils, insbesondere in seiner Ausgestaltung als Balg, nur eine begrenzte Erstreckung in Richtung der Basis aufweisen kann, kann die Verdrängerstruktur sich in Betätigungsrichtung weiter in die Pumpkammer hinein erstrecken.

Die Pumpkammer weist ein Maximalvolumen V_{PMax} auf, welches durch den Innenraum der Pumpkammer zwischen dem Einlassventil und dem Auslassventil bei in unbetätigter Endlage angeordnetem Betätigungsdrücker definiert ist. Der Aufnahmeraum weist ein Aufnahmeraumvolumen VA auf, welches durch jenes Teilvolumen der Pumpkammer gebildet wird, welches innerhalb der umgebenden Wandung eingeschlossen ist. Das Verhältnis zwischen dem Aufnahmeraumvolumen VA und dem Pumpkammervolumen V_{PMax} beträgt vorzugsweise zwischen 1:50 und 1:10.

Erfindungsgemäß wird ein Austragkopf vorgeschlagen, insbesondere ein Austragkopf der vorbeschriebenen Art mit verbessertem Belüftungsventil, der ebenfalls die genannten Elemente der Basis und des niederdrückbaren Betätigungsdrückers sowie des Flüssigkeitseinlasses, der Austragöffnung und der durch ein beidseitig offenes verformbares Pumpkammerbauteil mit Einlassventil und Auslassventil gebildeten Pumpeinrichtung aufweist. Dabei ist vorgesehen, dass der Austragkopf über mindestens eine Belüftungsöffnung verfügt, die die Basis durchdringt, und der ein Belüftungsventil zugeordnet ist, welches eine umlaufende Ventillippe aufweist, die einstückig am verformbaren Pumpkammerbauteil angeformt ist, und die nach außen vorgespannt an einem umlaufenden Ventilsteg der Basis anliegt.

Zum Schutz der Ventillippe vor Einbau in den Austragkopf ist eine Schutzlippe vorgesehen, die ebenfalls einstückig am verformbaren Pumpkammerbauteil angeformt ist und außenseitig der Ventillippe angeordnet ist, um die Ventillippe zu schützen. Die Schutzlippe überragt dabei die Ventillippe vorzugweise sowohl radial als auch axial.

Zweck der Schutzlippe ist es insbesondere, die Ventillippe des Belüftungsventils während der der Montage vorausgehenden Handlung als Schüttgut zu schützen. Insbesondere bei einer Formgebung der Ventillippe als konische Ventillippe mit sich zur Kontaktfläche hin aufweitender Form, ist die Ventillippe besonders gefährdet. Es hat sich gezeigt, dass mitunter kaum sichtbare Schäden durch unmittelbare Verletzung und Relaxation im verformten Zustand die Reproduzierbarkeit des Verhaltens der Ventillippe bei Nutzung des Austragkopfes deutlich unerwartet beeinflussen kann.

Die Schutzlippe überragt die Ventillippe radial und axial, so dass die Schutzlippe weder im liegenden Zustand noch im aufrechten Zustand in Kontakt mit einem Untergrund gelangt. Vorzugsweise ist die Ventillippe derart gegenüber der Schutzlippe zurückgesetzt, dass ein baugleiches Pumpkammerbauteil nicht oder kaum in Kontakt mitderVentillippe gelangen kann.

Gemäß einem fünften nicht erfindungsgemäßen Aspekt wird ein Austragkopf vorgeschlagen, der übereinstimmend mit den beschriebenen Gestaltungen die genannten Elemente der Basis und des niederdrückbaren Betätigungsdrückers sowie des Flüssigkeitseinlasses, der Austragöffnung und der durch ein beidseitig offenes verformbares Pumpkammerbauteil mit Einlassventil und Auslassventil gebildeten Pumpeinrichtung aufweist.

Der Austragkopf verfügt über mindestens eine Belüftungsöffnung, die die Basis durchdringt und der ein Belüftungsventil zugeordnet ist. Dieses eine umlaufende Ventillippe auf, die einstückig am verformbaren Pumpkammerbauteil angeformt ist und die nach außen vorgespannt an einem umlaufenden Ventilsteg der Basis anliegt. Dabei ist ein die umlaufende Ventillippe radial überragender Kippschenkel vorgesehen, der einstückig am Pumpkammerbauteil angeformt ist. Korrespondierend hierzu ist am Betätigungsdrücker eine in Richtung des Kippschenkels weisende Schaltfläche vorgesehen, welche in der betätigten Endlage den Kippschenkel kraftbeaufschlagt und dadurch die Ventillippe des Belüftungsventils vom Ventilsteg abhebt oder eine druckbedingte Abhebung der Ventillippe vom Ventilsteg erleichtert.

Mit einer solchen Gestaltung kann die Belüftung bei niedergedrücktem Betätigungsdrücker erzwungen werden oder zumindest derart begünstigt werden, dass selbst geringer Unterdruck in der Flasche ausreicht, um das Belüftungsventil zu öffnen. Der genannte Kippschenkel, der vorzugsweise als umlaufender Kippkragen ausgebildet ist, ist einstückig mit dem Pumpkammerbauteil verbunden. Dabei ist er derart am Pumpkammerbauteil vorgesehen, dass die ebenfalls einstückig mit dem Pumpkammerbauteil verbundene Dichtlippe kraftbeaufschlagt wird, wenn der Kippschenkel durch den Betätigungsdrücker niedergedrückt wird.

Die genannte Zwangsöffnung oder vereinfachte Öffnung gestattet die Auslegung des Belüftungsventils derart, dass dieses ausschließlich derart zwangsgeöffnet oder nur bei erheblichem Unterdruck in der Flasche öffnet. Es kann daher ein besonders auslaufsicheres Belüftungsventil geschaffen werden. Da die Zwangsöffnung bei niedergedrücktem Betätigungsdrücker stattfindet, also vor dem Rückhub und dem dabei stattfindenden Ansaugen von Flüssigkeit in der Pumpkammer, kann sich nach dem Rückhub ein geringfügiger Unterdruck im Flüssigkeitsspeicher einstellen, der jedoch spätestenfalls bei der nächsten Betätigung zumindest kurzfristig egalisiert wird.

Von der Erfindung umfasst ist auch ein Flüssigkeitsspender zum Austrag von pharmazeutischen oder kosmetischen Flüssigkeiten, der über einen Flüssigkeitsspeicher verfügt sowie über einen Austragkopf zur Förderung von Flüssigkeit aus dem Flüssigkeitsspeicher in eine Umgebung. Der Austragkopf ist dabei nach einem der vorstehenden Ansprüche ausgebildet.

Der Flüssigkeitsspeicher ist dabei vorzugsweise ein durch starre Wandungen gebildeter belüfteter Flüssigkeitsspeicher, der durch die genannte Belüftungsöffnung im Austragkopf belüftet wird, so dass die einströmende Luft unmittelbar in Flüssigkeitskontakt gerät. Eine solche Gestaltung verfügt üblicherweise über ein Steigrohr am Austragkopf, welches von dessen Basis in den Flüssigkeitsspeicher hineinragt. Es ist jedoch auch eine Gestaltung denkbar, bei der innerhalb der starren Wandung des Flüssigkeitsspeichers ein Beutel vorgesehen ist, in dem die Flüssigkeit gelagert ist. Die Belüftung erfolgt dabei nicht in diesen Beutel hinein, sondern in einen umgebenden Raum innerhalb der starren Wandung des Flüssigkeitsspeichers. Bei einem solchen Beutelsystem kann je nach Ausgestaltung auf ein Steigrohr verzichtet werden.

Im Lieferzustand des Flüssigkeitsspenders ist der Flüssigkeitsspeicher mit einer pharmazeutischen oder kosmetischen Flüssigkeit befüllt. Insbesondere kann es sich dabei um eine hochviskose Flüssigkeit in Art eines Gels oder eines Schaums handeln.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1 zeigt einen erfindungsgemäßen Flüssigspender in einer Gesamtdarstellung.
Fig. 2 zeigt den erfindungsgemäßen Austragkopf des Flüssigkeitsspenders gemäß Fig. 1 in geschnittener Darstellung.
Fig 3 zeigt die wesentlichen Komponenten des Austragkopfes in einer Explosionsdarstellung.
Fig. 4 verdeutlicht den besonderen Aufbau der Basis zur Gewährleistung eines reproduzierbaren Öffnungsverhaltens eines Belüftungsventils des Austragkopfes.
Fig. 5 bis 6B verdeutlichen die Verformung einer Ventillippe des Belüftungsventils während der Belüftung.
Fig. 7 zeigt den inneren Aufbau des Betätigungsdrückers des Austragkopfes.
Fig. 8 und 9 zeigen den Aufbau eines als Balg ausgebildeten Pumpkammerbauteils.
Fig. 10A und 10B zeigen eine zweite Variante eines Austragkopfes, im unbetätigten und im betätigten Zustand.

### DETAILLIERTE BESCHREIBUNG DER AUSFÜHRUNGSBEISPIELE

Fig. 1 zeigt einen Flüssigkeitsspender 100 zum Austrag pharmazeutischer oder kosmetischer Flüssigkeiten, beispielsweise zum Austrag eines Duschgels. Der Flüssigkeitsspender 100 verfügt über einen Flüssigkeitsspeicher 110 sowie einen Austragkopf 10, der mittels eines Gewindes oder einer anderen Verbindungstechnik auf einem Flaschenhals oder Speicherstutzen des Flüssigkeitsspeichers 110 befestigt ist.

Der Austragkopf 10 weist eine Basis 20 sowie einen gegenüber der Basis 20 in Richtung einer Betätigungsrichtung 2 niederdrückbaren Betätigungsdrücker 50 auf. An diesem ist eine Austragöffnung 52 vorgesehen. Durch das Niederdrücken des Betätigungsdrückers 50 wird eine im Austragkopf 10 vorgesehene Pumpeinrichtung 12 betätigt, die Flüssigkeit aus dem Flüssigkeitsspeicher 110 zur Austragöffnung 52 fördert.

In Fig. 2 ist der Austragkopf 10 in detaillierterer Form dargestellt. Unter Bezug auf diese Fig. 2 sowie die Explosionsdarstellung der Fig. 3 werden die Elemente im Detail erläutert.

Die Hauptelemente des Austragkopfes 10 sind die bereits genannte Basis 20, der Betätigungsdrücker 50 sowie ein Pumpkammerbauteil 80, welches zur Befestigung sowohl an der Basis 20 als auch dem Betätigungsdrücker 50 vorgesehen ist und welches eine Pumpkammerwandung in Form eines Balges 81 zur Verfügung stellt. Wie anhand der Fig. 2 ersichtlich ist, ist das aus einem elastisch verformbaren Kunststoff gefertigte Pumpkammerbauteil 80 mittels eines hülsenförmigen Befestigungsabschnitts 82 auf einer Klemmfläche 40 eines Einlassstutzen 32 der Basis 20 aufgeklemmt befestigt, wobei dieser Einlassstutzen 32 von einem Flüssigkeitseinlass 22 durchdrungen ist. Auf der gegenüberliegenden Seite ist das Pumpkammerbauteil 80 mit einem Befestigungsflansch 84 am Betätigungsdrücker 50 befestigt, wobei diese Befestigung an der Innenseite eines umlaufenden Befestigungssteges 68 des Betätigungsdrückers 50 erfolgt.

Zusammen mit der Basis 20 und dem Betätigungsdrücker 50 bildet das Pumpkammerbauteil 80 insgesamt drei Ventile. Ein Einlassventil 14 ist am oberen Ende des Einlassstutzens 32 vorgesehen. Hier weist das Pumpkammerbauteil 80 eine elastisch auslenkbaren halbkugelförmigen Ventilkörper 88 auf, der an den Flüssigkeitseinlass 22 angepresst ist und bei Unterdruck in der Pumpkammer 13 öffnet. Am gegenüberliegenden Ende verfügt das Pumpkammerbauteil 80 über eine Ventillippe 86, die außenseitig an einem Ringsteg 72 des Betätigungsdrückers 50 anliegt. Bei Überdruck in der Pumpkammer 13 wird die Ventillippe 86 ausgelenkt, insbesondere im Bereich der Austragöffnung 52, so dass Flüssigkeit zur Austragöffnung 52 und in eine umgebende Atmosphäre strömen kann.

Das dritte Ventil, welches durch das Pumpkammerbauteil 80 gebildet wird, ist ein Belüftungsventil 18. Dieses wird einerseits durch einen umlaufenden Ventilsteg 42 der Basis 20 und dessen nach innen weisende Ventilfläche 44 sowie andererseits durch eine konisch sich aufweitend geformte Ventillippe 90 des Pumpkammerbauteils 80 gebildet. Diese Ventillippe weist an freien Ende eine Kontaktfläche 94 zur Anlage an derVentilfläche 44 auf.

Das Belüftungsventil 18 trennt eine umgebende Atmosphäre gegenüber einem den Einlassstutzen 32 umgebenden Ringraum, der über Belüftungsöffnungen 28 mit einem Innenraum des Flüssigkeitsspeichers 110 verbunden ist. Wenn der Druck im Flüssigkeitsspeicher 110 und damit auch im Ringraum geringer ist als ein Umgebungsdruck, öffnet das Belüftungsventil 18, indem die Ventillippe 90 zumindest partiell den Kontakt mit derVentilfläche 44 verliert.

Der Austrag von Flüssigkeit erfolgt, indem der Betätigungsdrücker 50 durch Kraftbeaufschlagung einer Betätigungsfläche 54 niedergedrückt wird, so dass der Balg 81 des Pumpkammerbauteils 80 komprimiert wird und die darin enthaltene Flüssigkeit nach Öffnen des Auslassventils 16 durch die Austragöffnung 52 nach außen strömt. Wird der Betätigungsdrücker 50 anschließend losgelassen, so kehrt er unter Rückverformung des zuvor elastisch gespannten Pumpkammerbauteils 80 in seine Ausgangslage der Fig. 2 zurück, wobei derweil das Auslassventil 16 geschlossen ist und stattdessen das Einlassventil 14 öffnet, so dass Flüssigkeit aus dem Flüssigkeitsspeicher 110 in die Pumpkammer 13 strömen kann.

Damit im Flüssigkeitsspeicher 110 nach Entnahme von Flüssigkeit kein Unterdruck entsteht, der einem Nachströmen von Flüssigkeit in die Pumpkammer 13 entgegenstünde, ist das Belüftungsventil 18 vorgesehen. Dieses öffnet bei Unterdruck im Flüssigkeitsspeicher 110, indem die Kontaktfläche 94 auf der der Ventillippenwurzel 92 entgegengesetzten Seite der Ventillippe 90 sich von der Ventilfläche 44 abhebt und somit das Einströmen von Umgebungsluft gestattet.

Besondere Aspekte des Austragkopfes 10 werden nachfolgend anhand der Fig. 4 bis 10B erläutert.

Fig. 4 zeigt in einer geschnittenen Darstellung die Basis 20 in separater Darstellung. An der Basis 20 ist ein Innengewinde 34 vorgesehen, mittels dessen die Basis an einem Gewinde des Flüssigkeitsspeichers 110 befestigt wird. Wenn der Austragkopf 10 fest auf dem Flüssigkeitsspeicher 110 aufgeschraubt wird, so besteht die Gefahr, dass eine den Flaschenhals des Flüssigkeitsspeichers 110 überspannende Deckwandung 24 der Basis 20 in einer Art unter Spannung gesetzt wird, die die Öffnungseigenschaften des Belüftungsventils 18 verschlechtert, insbesondere den Anpressdruck der Kontaktfläche 94 der Ventillippe 90 an der Ventilfläche 44 derart absenkt, dass das Belüftungsventil 18 permanent geöffnet bleibt und Flüssigkeitsverlust hier zu befürchten ist, oder den Anpressdruck derart verstärkt, dass das Belüftungsventil 18 nicht zuverlässig öffnet, so dass sich im Flüssigkeitsspeicher 110 ein Unterdruck aufbauen kann.

Die Basis des Austragkopfes weist zwei Maßnahmen auf, um einen solchen Spannungszustand zu verhindern. Zum einen ist an der Oberseite der Deckwandung 24 eine Verstärkungsstruktur 26 in Form eines umlaufenden Steges vorgesehen. Dieser befindet sich in Radialrichtung oberhalb jener Fläche, gegen die ein oberster Rand des Flaschenhalses gedrückt wird, wenn die Basis 20 auf dem Flaschenhals festgeschraubt wird. Es hat sich gezeigt, dass eine solche Verstärkung eine Entkopplung bewirkt, so dass der hervorgerufene Spannungszustand nur in geringem Maße bis zum Ventilsteg 42 gelangen kann und diesen daher nur in geringem Maße verformen kann. Die zweite Maßnahme liegt darin, dass der umlaufende Ventilsteg 42 sich bis unter die Ebene der Deckwandung 24 fortsetzt und hier einen hiermit fluchtenden umlaufenden Wandungsabschnitt 46 bildet. Der Ventilsteg 42 und der Wandungsabschnitt 46 bilden gemeinsam eine Hülsenform. Diese wirkt ebenfalls der Verformung des Ventilsteges 42 entgegen. Selbst bei unsachgemäß festem Aufschrauben der Basis 20 auf den Flaschenhals des Flüssigkeitsspeichers 110 ändert sich das Verhalten des Belüftungsventils 18 daher kaum.

Die Fig. 5 und 6A sowie 6B verdeutlichen einen weiteren Aspekt in Hinblick auf das Belüftungsventil 18. Um ein zuverlässiges Schließen des Belüftungsventils zu gestatten, ist es von Vorteil, wenn die Ventillippe 90 des Belüftungsventils 18 eine konische Form mit einer Aufweitung in Richtung der Kontaktfläche 94 der Ventillippe 90 aufweist. Diese konische Form hat jedoch den Nachteil, dass die Ventillippe 90 zum Zwecke des Öffnens des Belüftungsventils 18 eine Verformung erfahren muss, im Zuge derer die Kontaktfläche 94 der Ventillippe 90 verkürzt wird, damit sie zumindest abschnittsweise sich von der Ventilfläche 44 des Ventilsteges 42 löst.

Um diese Verformung zu begünstigen, sind ist in der in Fig. 5 dargestellten Weise außenseitig des Einlassstutzens 32 eine Stützstruktur 36 mit Rippen 39 vorgesehen, die an ihrer Oberseite jeweils Stützflächen 38 bilden.

Diese Stützflächen 38 begünstigen die Ventilöffnung, da im Bereich der Stützflächen 38 eine Verformung der Ventillippe 90 erschwert wird, so dass gleichzeitig in den Umfangsbereichen zwischen zwei Rippen 39 mit Stützflächen 38 die Verformung der Ventillippe 90 begünstigt ist und hier zumindest gegenüber den durch die Stützflächen 38 gestützten Bereichen erleichtert ist.

Die Fig. 6A und 6B zeigen dies, wobei die Figuren jeweils die Basis 20 und vom Pumpkammerbauteil 80 lediglich die Ventillippe 90 zeigen.

Fig. 6A zeigt dabei den Zustand des geschlossenen Belüftungsventils 18. Die Ventillippe 90 ist zum besseren Verständnis hier auch nochmals separat dargestellt. Bei geschlossenem Belüftungsventil liegt die Kontaktfläche 94 an den außenseitigen Ventilfläche 44 an und hat eine rotationssymmetrische Form.

Entsteht nun ein Unterdruck im Flüssigkeitsspeicher 110, so bewirkt dieser in der durch Fig. 6B verdeutlichten Weise eine Verformung der Ventillippe 90 in den Zwischenbereichen und somit ein Ablösen der Kontaktfläche 94 der Ventillippe 90 in diesen Bereichen. Luft aus der Umgebung kann somit in den Flüssigkeitsspeicher 110 nachströmen.

Fig. 7 zeigt den Betätigungsdrücker 50 in separater Darstellung und mit einer Perspektive von unten in den Betätigungsdrücker 50 hinein. Zu erkennen ist der außen liegende Befestigungssteg 68, an dessen Innenseite der Befestigungsflansch 84 des Pumpkammerbauteils 80 fixiert wird.

Innerhalb dessen ist ein Ringsteg 72 vorgesehen, dessen Außenfläche die Ventilfläche 74 bildet, an der die Ventillippe 86 des Auslassventils 16 im Ruhezustand anliegt. Noch innerhalb dessen ist eine Verdrängerstruktur 60 an der Stirnwandung 56 des Betätigungsdrückers 50 vorgesehen. Diese Verdrängerstruktur 60 dient zum einen dem Zweck, das Pumpkammervolumen zu reduzieren. Zum anderen bildet es mit seinem Aufnahmeraum 64, der durch eine umlaufende Wandung 62 umgeben ist, einen Aufnahmebereich für Restluft der Pumpkammer 13. Es hat sich gezeigt, dass es in der Praxis nur schwer möglich ist, die Luft aus der Pumpkammer 13 vollständig zu verdrängen. Da das Pumpkammervolumen auch bei niedergedrücktem Betätigungsdrücker 50 vergleichsweise groß bleibt, bleibt eine initial in der Pumpkammer 13 vorhandene Luftmenge bei Inbetriebnahme und während der Nutzung des Spenders zumindest zum Teil in der Pumpkammer. Durch die Verdrängerstruktur 60 wird jedoch gewährleistet, dass diese Luftmenge zu einem erheblichen Teil in den Aufnahmeraum 64 gelangt und dort dauerhaft verbleibt. Hierdurch wird vermieden, dass diese Luftmenge das reproduzierbare Öffnen und Schließen des Auslassventils 16 negativ tangiert. Die genannte Wandung 62 der Verdrängerstruktur 60 erstreckt sich bis in den Balgbereich 81 des Pumpkammerbauteils 80 hinein und überragt dabei den Ringsteg 72.

Die Fig. 8 und 9 zeigen das Pumpkammerbauteil in isolierter Darstellung, wobei in Fig. 9 das Pumpkammerbauteil geschnitten dargestellt ist, während es in Fig. 8 als Ganzes gezeigt ist.

Es ist zu erkennen, dass die dem Einlassventil 14 zugeordnete Ventillippe 90 in besonderer Art und Weise gegen Verletzungen vor der Montage geschützt ist. Dies ist von Vorteil, da das Pumpkammerbauteil 80 während der Montage vorzugsweise als Schüttgut gehandhabt wird, also eine große Zahl derartiger Pumpkammerbauteile 80 ohne definierte Ausrichtung miteinander gehandhabt, beispielsweise transportiert und zugeführt werden. So sind insbesondere die gemeinsame Lagerung und der gemeinsame Transport in einem großen Beutel mit einer Vielzahl von Pumpkammerbauteilen 80 üblich. Die Gefahr ist recht groß, dass hierbei eine Verletzung der Kontaktfläche 94 am distalen Ende der Ventillippe 90 dazu führt, dass das Belüftungsventil im Betrieb dauerhaft geöffnet bleibt.

Um dies zu verhindern, ist eine Schutzlippe 96 vorgesehen, die ebenfalls einstückiger Teil des Pumpkammerbauteils 80 ist und die sich sowohl in radialer Richtung als auch in axialer Richtung über die Kontaktfläche 94 der Ventillippe 90 erstreckt. Die Kontaktfläche 94 ist somit gegenüber der unteren Stirnseite der Schutzlippe 96 zurückgesetzt.

Die Fig. 10A und 10B zeigen ein zweites Ausführungsbeispiel eines erfindungsgemäßen Austragkopfes 10. Dieser ist bis auf nachfolgend genanntes Detail im Wesentlichen identisch zu dem Ausführungsbeispiel der vorangegangenen Figuren ausgebildet. Der einzige Unterschied liegt darin, dass der Befestigungssteg 68, an dessen Innenseite das obere Ende des Pumpkammerbauteils 80 befestigt ist, sich bereits im Ruhezustand der Fig. 10A wesentlich weiter in Richtung des unteren Endes des Pumpkammerbauteils 80 erstreckt.

Diese Bauweise ist gewählt, damit eine den Befestigungssteg 68 am unteren Ende abschließende Stirnfläche als Schaltfläche 70 wirken kann, die beim Niederdrücken des Betätigungsdrückers 50 das Belüftungsventil 18 zwangsöffnet oder zumindest die Anpresskraft der Kontaktfläche 94 der Ventillippe 90 and der Ventilfläche 44 derart verringert, dass das Öffnen des Belüftungsventils 18 zum Zwecke der Herstellung des Druckausgleichs gewährleistet werden kann.

Fig. 10B zeigt diesen Effekt. In der Figur ist die untere Endlage des Betätigungsdrückers 50 dargestellt. In dieser unteren Endlage drückt die Schaltfläche 70 außenseitig auf einen Kippkragen 98, der gleichzeitig Träger der zuvor beschriebenen Schutzlippe 96 ist. Der Die Pfeile 4 verdeutlichen dies. Die hierdurch bewirkte Verformung des Kippkragens 98 führt dazu, dass die am innen liegenden Ende dieses Kippkragens 98 angebrachte Ventillippe 90 sich von der Ventilfläche 44 löst. Die Pfeile 6 verdeutlichen dies. Dieses Öffnen funktioniert besonders gut, wenn Übereinstimmung mit dem vorangegangenen Ausführungsbeispiel und insbesondere der dortigen Fig. 5 die genannten Rippen 39 mit ihren jeweiligen Stützflächen 38 vorgesehen sind.

Wenn also der Betätigungsdrücker bis in seine untere Endlage gedrückt wird, so wird hierdurch das Belüftungsventil 18 geöffnet. Sollte also von einer vorangegangenen Betätigung noch ein Unterdruck im Flüssigkeitsspeicher 110 verblieben sein, so wird er in diesem Augenblick egalisiert. Zwar entsteht beim Rückhub des Betätigungsdrückers 50 gegebenenfalls ein erneuter Unterdruck im Flüssigkeitsspeicher. Dieser reicht aber nicht aus, um ein Ansaugen von Flüssigkeit in die Pumpkammer 13 während des Rückhubs zu unterbinden. Bei der darauffolgenden nächsten Betätigung wird der Unterdruck im Flüssigkeitsspeicher wiederum egalisiert.

## Patentansprüche

1. Austragkopf (10) für einen Flüssigkeitsspender (100) zum Austrag von pharmazeutischen oder kosmetischen Flüssigkeiten mit den folgenden Merkmalen:
a. der Austragkopf (10) weist eine Basis (20) und eine gegenüber der Basis (20) zwischen einer unbetätigten Endlage und einer betätigten Endlage in einer Betätigungsrichtung (2) niederdrückbaren Betätigungsdrücker (50) auf, und
b. der Austragkopf (10) weist einen Flüssigkeitseinlass (22) zur Verbindung mit einem Flüssigkeitsspeicher und eine Austragöffnung (52) zur Abgabe von Flüssigkeit in einer Umgebung auf, und
c. der Austragkopf (10) weist eine Pumpeinrichtung (12) auf, die ein beidseitig offenes verformbares Pumpkammerbauteil (80) umfasst, das an der Basis (20) und am Betätigungsdrücker (50) befestigt ist und eine volumenveränderliche Pumpkammer (13) umgibt, und die über ein Einlassventil (14) und ein Auslassventil (16) verfügt, und
d. der Austragkopf verfügt über mindestens eine Belüftungsöffnung (28), die die Basis (20) durchdringt, und der ein Belüftungsventil (18) zugeordnet ist, und
e. das Belüftungsventil weist eine umlaufende Ventillippe (90) auf, die einstückig am verformbaren Pumpkammerbauteil (80) angeformt ist, und die nach außen vorgespannt an einem umlaufenden Ventilsteg (42) der Basis anliegt,
**gekennzeichnet durch** das folgende weitere Merkmal:
f. es ist eine Schutzlippe (96) vorgesehen, die ebenfalls einstückig am verformbaren Pumpkammerbauteil (80) angeformt ist und außenseitig der Ventillippe (90) angeordnet ist, um die Ventillippe (90) vor Einbau in den Austragkopf (10) zu schützen.

2. Austragkopf (10) nach Anspruch 1 mit dem folgenden weiteren Merkmal:
a. die Schutzlippe (96) überragt die Ventillippe (90) radial sowie axial.

3. Austragkopf (10) nach einem der vorstehenden Ansprüche mit den folgenden zusätzlichen Merkmalen:
a. das Belüftungsventil (18) verfügt an der Basis (20) über den umlaufenden Ventilsteg (42), der sich über eine umgebende radiale erstreckte Deckwandung (24) der Basis erhebt und dessen Innenseite eine umlaufende Ventilfläche (44) bildet, und an der umgebenden Deckwandung (24) ist außenseitig eine an einer Oberseite der Deckwandung (24) vorgesehene Verstärkungsstruktur (26) vorgesehen, vorzugsweise in Form eines umlaufenden Verstärkungsstegs, und/oder
b. das Belüftungsventil (18) verfügt an der Basis (20) über den umlaufenden Ventilsteg (42), der sich über eine umgebende radiale erstreckte Deckwandung (24) der Basis erhebt und dessen Innenseite eine umlaufende Ventilfläche (44) bildet, und der umlaufende Ventilsteg (42) ist Teil einer hülsenförmigen Struktur, die oberhalb der Deckwandung (24) den umlaufenden Ventilsteg (42) bildet und die sich unterhalb der Deckfläche in einem zum Ventilsteg (42) fluchtenden umlaufenden Wandungsabschnitt (46) fortsetzt.

4. Austragkopf (10) nach Anspruch 3 mit dem folgenden weiteren Merkmal:
a. die mindestens eine Belüftungsöffnung (28) ist in einer ringförmigen Wandung (48) vorgesehen, die sich am unteren Ende an den Wandungsabschnitt (46) anschließt.

5. Austragkopf (10) nach Anspruch 3 oder 4 mit dem folgenden weiteren Merkmal:
a. der Austragkopf (10) weist an der Unterseite der Deckwandung (24) eine vorzugsweise mit einer Dichtung versehenen Anlagefläche (30) für einen Behälterhals eines Flüssigkeitsspeichers auf, wobei die Anlagefläche (30) innenseitig durch den umlaufenden Wandungsabschnitt (46) begrenzt wird.

6. Austragkopf (10) nach einem der vorstehenden Ansprüche mit den folgenden zusätzlichen Merkmalen:
a. das Belüftungsventil (18) verfügt an der Basis (20) über den umlaufenden Ventilsteg (42), dessen Innenseite eine Ventilfläche (44) bildet, und
b. zur Befestigung des Pumpkammerbauteils (80) an der Basis (20) verfügt die Basis (20) über einen den Flüssigkeitseinlass bildenden Einlassstutzen (32), auf den ein Befestigungsabschnitt (82) des Pumpkammerbauteils (80) aufgeschoben ist, und
c. der Einlassstutzen (32) verfügt über eine Stützstruktur (36) mit mindestens einer nach außen weisenden und nicht umlaufenden Stützfläche (38), die zumindest gegen Ende des Niederdrückens des Betätigungsdrückers (50) in Berührkontakt mit dem Pumpkammerbauteil (80) gelangt und dadurch bewirkt, dass eine Anpresskraft, mit der die Ventillippe (90) an der Ventilfläche (44) anliegt, umfänglich nicht einheitlich ist.

7. Austragkopf (10) nach Anspruch 6 mit mindestens einem der folgenden zusätzlichen Merkmale:
a. die Stützstruktur (36) weist eine Mehrzahl von Stützflächen (38) auf, und/oder
b. die Stützstruktur (36) weist eine Mehrzahl von Rippen (39) auf, deren in Richtung des Betätigungsdrückers (50) weisenden Stirnflächen die Stützflächen (38) bilden, und/oder
c. die mindestens eine Belüftungsöffnung (28) ist umfänglich zwischen den Rippen (39) angeordnet, und/oder
d. die Ventillippe (90) weist eine sich aufweitende Formgebung auf, wobei eine Gerade zwischen einer Kontaktfläche (94) am distalen Ende der Ventillippe (90) und Ventillippenwurzel (92) am Pumpkammerbauteil (80) mit der Betätigungsrichtung (2) einen Winkel zwischen 30° und 60° einschließt.

8. Austragkopf (10) nach einem der vorstehenden Ansprüche mit den folgenden zusätzlichen Merkmalen:
a. das Auslassventil (16) weist einen von einer innenseitigen Stirnwandung (56) des Betätigungsdrückers in Richtung der Basis (20) hinabragenden umlaufenden Ringsteg (72) auf, dessen Außenseite eine umlaufende Ventilfläche (74) bildet, und
b. der Austragkopf (10) weist innenseitig des Ringstegs (72) eine von der innenseitigen Stirnfläche des Betätigungsdrückers hinabragende Verdrängerstruktur (60) auf, wobei diese Verdrängerstruktur (60) einen in Richtung der Pumpkammer (13) offenen Aufnahmeraum (64) aufweist, der durch eine umgebende Wandung (62) seitlich verschlossen ist.

9. Austragkopf (10) nach Anspruch 8 mit den folgenden weiteren Merkmalen:
a. die Pumpkammer (13) weist ein Maximalvolumen V_{PMax} auf, welches durch den Innenraum der Pumpkammer (13) zwischen dem Einlassventil (14) und dem Auslassventil (16) bei in unbetätigter Endlage angeordnetem Betätigungsdrücker (50) definiert ist, und
b. der Aufnahmeraum (64) weist ein Aufnahmeraumvolumen V_{A} auf, welches durch jenes Teilvolumen der Pumpkammer gebildet wird, welches innerhalb der umgebenden Wandung (62) eingeschlossen ist, und
c. das Verhältnis zwischen V_{A} und V_{PMax} beträgt zwischen 1:50 und 1:10.

10. Austragkopf (10) nach Anspruch 8 oder 9 mit dem folgenden weiteren Merkmal:
a. die umgebende Wandung (62) erstreckt sich den Ringsteg (72) überragend in die Pumpkammer (13) hinein.

11. Austragkopf (10) nach einem der Ansprüche 8 bis 10 mit dem folgenden weiteren Merkmal:
a. die Verdrängerstruktur (60) weist einen Querschnitt orthogonal zur Betätigungsrichtung (2) auf, die kleiner als ein lichter Querschnitt des Pumpkammerbauteils (80) ist, insbesondere kleiner als ein Innendurchmesser eines Balgbereichs (81) des Pumpkammerbauteils (80).

12. Austragkopf (10) nach einem der vorstehenden Ansprüche mit den folgenden zusätzlichen Merkmalen:
a. es ist ein die umlaufende Ventillippe (90) radial überragender Kippschenkel (98) vorgesehen, der einstückig am Pumpkammerbauteil (80) angeformt ist, und
b. am Betätigungsdrücker (50) ist eine in Richtung des Kippschenkels (98) weisende Schaltfläche (70) vorgesehen, welche in der betätigten Endlage den Kippschenkel (98) kraftbeaufschlagt und dadurch die Ventillippe (90) des Belüftungsventils vom Ventilsteg (42) abhebt oder eine druckbedingte Abhebung der Ventillippe (90) vom Ventilsteg (42) erleichtert.

13. Austragkopf (10) nach einem der vorstehenden Ansprüche mit mindestens einem der folgenden zusätzlichen Merkmale:
a. der Austragkopf weist ein Gewinde (34) zur Befestigung am Flüssigkeitsspeicher (112) auf, und/oder
b. das Pumpkammerbauteil (80) weist einen als Balg (81) ausgebildeten Bereich auf.

14. Flüssigkeitsspender (100) zum Austrag von pharmazeutischen oder kosmetischen Flüssigkeiten mit den folgenden Merkmalen:
a. der Flüssigkeitsspender verfügt über einen Flüssigkeitsspeicher, und
b. der Flüssigkeitsspender verfügt über einen Austragkopf,
**gekennzeichnet durch** das folgende weitere Merkmal:
c. derAustragkopf ist nach einem der vorstehenden Ansprüche ausgebildet.

15. Flüssigkeitsspender (100) nach Anspruch 14 mit mindestens einem der folgenden zusätzlichen Merkmale:
a. der Flüssigkeitsspeicher weist ein Innenvolumen zwischen 100 ml und 500 ml auf und/oder
b. der Flüssigkeitsspeicher ist mit einem kosmetischen Produkt befüllt, insbesondere einem gelartigen Hauptpflegeprodukt oder Haarpflegeprodukt.

## Claims

1. Discharge head (10) for a liquid dispenser (100) for the discharge of pharmaceutical or cosmetic liquids with the following features:
a. the discharge head (10) has a base (20) and an actuating button (50) which can be pressed down in relation to the base (20) in an actuating direction (2) between an unactuated end position as well as an actuated end position, and
b. the discharge head (10) has a liquid inlet (22) for connection to a liquid reservoir and a discharge opening (52) for the discharge of liquid into a surrounding area, and
c. the discharge head (10) has a pumping device (12) which comprises a deformable pumping chamber component (80) which is open on both sides, is fastened to the base (20) and to the actuating button (50), surrounds a variable-volume pumping chamber (13), and which has an inlet valve (14) and an outlet valve (16), and
d. the discharge head has at least one aeration opening (28) which penetrates the base (20) and is assigned an aeration valve (18), and
e. the aeration valve has a peripheral valve lip (90) which is moulded integrally on the deformable pumping chamber component (80) and bears in an outwardly prestressed manner against a peripheral valve bridge (42) of the base,
**characterized by** the following further feature:
f. a protective lip (96) is provided which is likewise moulded integrally on the deformable pumping chamber component (80) and is arranged on the outer side of the valve lip (90), in order to protect the valve lip (90) before installation into the discharge head (10).

2. Discharge head (10) according to Claim 1 with the following further feature:
a. the protective lip (96) protrudes beyond the valve lip (90) radially and axially.

3. Discharge head (10) according to either of the preceding claims with the following additional features:
a. the aeration valve (18) has, on the base (20), the peripheral valve bridge (42) which rises above a surrounding radially extending covering wall (24) of the base and the inner side of which forms a peripheral valve face (44), and a reinforcing structure (26) which is provided on an upper side of the covering wall (24), preferably in the form of a peripheral reinforcing web, is provided on the outer side on the surrounding covering wall (24), and/or
b. the aeration valve (18) has, on the base (20), the peripheral valve bridge (44) which rises above a surrounding radially extending covering wall (24) of the base and the inner side of which forms a peripheral valve face (44), and the peripheral valve bridge (42) is part of a sleeve-shaped structure which forms the peripheral valve bridge (42) above the covering wall (24) and which continues below the covering face in a peripheral wall portion (46) which is flush with the valve bridge (42).

4. Discharge head (10) according to Claim 3 with the following further feature:
a. the at least one aeration opening (28) is provided in an annular wall (48) which adjoins the wall portion (46) at the lower end.

5. Discharge head (10) according to Claim 3 or 4 with the following further feature:
a. the discharge head (10) has, on the lower side of the covering wall (24), a bearing face (30), preferably provided with a seal, for a container neck of a liquid reservoir, the bearing face (30) being delimited on the inner side by way of the peripheral wall portion (46).

6. Discharge head (10) according to one of the preceding claims with the following additional features:
a. the aeration valve (18) has, on the base (20), the peripheral valve bridge (42), the inner side of which forms a valve face (44), and,
b. in order to fasten the pumping chamber component (80) to the base (20), the base (20) has an inlet stub (32) which forms the liquid inlet and onto which a fastening portion (82) of the pumping chamber component (80) is pushed, and
c. the inlet stub (32) has a supporting structure (36) with at least one outwardly pointing and non-peripheral supporting face (38) which passes into touching contact with the pumping chamber component (80) at least towards the end of the pressing down of the actuating button (50), and brings it about as a result that a pressing force, with which the valve lip (90) bears against the valve face (44), is not uniform over the periphery.

7. Discharge head (10) according to Claim 6 with at least one of the following additional features:
a. the supporting structure (36) has a plurality of supporting faces (38), and/or
b. the supporting structure (36) has a plurality of ribs (39), the end faces of which, which point in the direction of the actuating button (50), form the supporting faces (38), and/or
c. the at least one aeration opening (28) is arranged circumferentially between the ribs (39), and/or
d. the valve lip (90) has a widening shape, a straight line between a contact face (94) at the distal end of the valve lip (90) and valve lip root (92) on the pumping chamber component (80) encloses an angle between 30° and 60° with the actuating direction (2).

8. Discharge head (10) according to one of the preceding claims with the following additional features:
a. the outlet valve (16) has a peripheral annular web (72) which protrudes in the direction of the base (20) from an inner-side end wall (56) of the actuating button, and the outer side of which forms a peripheral valve face (74), and
b. the discharge head (10) has, on the inner side of the annular web (72), a displacement structure (60) which protrudes from the inner-side end face of the actuating button, this displacement structure (60) having a receiving space (64) which is open in the direction of the pumping chamber (13) and is closed laterally by way of a surrounding wall (62).

9. Discharge head (10) according to Claim 8 with the following further features:
a. the pumping chamber (13) has a maximum volume V_{PMax} which is defined by way of the interior space of the pumping chamber (13) between the inlet valve (14) and the outlet valve (16) in the case of an actuating button (50) which is arranged in the non-actuated end position, and
b. the receiving space (64) has a receiving space volume V_{A} which is formed by way of that part volume of the pumping chamber which is enclosed within the surrounding wall (62), and
c. the ratio between V_{A} and V_{PMax} is between 1:50 and 1:10.

10. Discharge head (10) according to Claim 8 or 9 with the following further feature:
a. the surrounding wall (62) extends into the pumping chamber (13) so as to protrude beyond the annular web (72).

11. Discharge head (10) according to one of Claims 8 to 10 with the following further feature:
a. the displacement structure (60) has a cross section orthogonally with respect to the actuating direction (2) which is smaller than an inside cross section of the pumping chamber component (80), in particular smaller than an internal diameter of a bellows region (81) of the pumping chamber component (80).

12. Discharge head (10) according to one of the preceding claims with the following additional features:
a. a tilting limb (98) is provided which protrudes radially beyond the peripheral valve lip (90) and is moulded in one piece on the pumping chamber component (80), and
b. a button face (70) which points in the direction of the tilting limb (98) is provided on the actuating button (50), which button face (70) loads the tilting limb (98) with force in the actuated end position and, as a result, lifts the valve lip (90) of the aeration valve from the valve bridge (42), or facilitates pressure-induced lifting of the valve lip (90) from the valve bridge (42).

13. Discharge head (10) according to one of the preceding claims with at least one of the following additional features:
a. the discharge head has a thread (34) for fastening to the liquid reservoir (112), and/or
b. the pumping chamber component (80) has a region which is configured as a bellows (81).

14. Liquid dispenser (100) for the discharge of pharmaceutical or cosmetic liquids with the following features:
a. the liquid dispenser has a liquid reservoir, and
b. the liquid reservoir has a discharge head,
**characterized by** the following further feature:
c. the discharge head is configured according to one of the preceding claims.

15. Liquid dispenser (100) according to Claim 14 with at least one of the following additional features:
a. the liquid reservoir has an internal volume between 100 ml and 500 ml, and/or
b. the liquid reservoir is filled with a cosmetic product, in particular a gel-like skin care product or haircare product.

## Revendications

1. Tête distributrice (10) pour un distributeur de liquide (100) servant à la distribution de liquides pharmaceutiques ou cosmétiques, présentant les caractéristiques suivantes :
a. la tête distributrice (10) présente une base (20) et un poussoir d'actionnement (50) qui peut être enfoncé par rapport à la base (20) dans un sens d'actionnement (2) entre une position finale non actionnée et une position finale actionnée, et
b. la tête distributrice (10) présente une entrée de liquide (22) destinée à être reliée à un réservoir de liquide et une ouverture de distribution (52) destinée à distribuer du liquide dans un environnement, et
c. la tête distributrice (10) présente un dispositif de pompage (12) qui comprend un composant de chambre de pompage (80) déformable ouvert des deux côtés, qui est fixé à la base (20) et au poussoir d'actionnement (50) et entoure une chambre de pompage (13) de volume variable, et qui possède une soupape d'entrée (14) et d'une soupape de sortie (16), et
d. la tête distributrice possède au moins une ouverture de ventilation (28) qui traverse la base (20) et à laquelle une soupape de ventilation (18) est associée, et
e. la soupape de ventilation présente une lèvre de soupape (90) périphérique, qui est formée d'une seule pièce sur le composant de chambre de pompage (80) déformable, et qui s'appuie de manière précontrainte vers l'extérieur contre une nervure de soupape (42) périphérique de la base,
**caractérisée par** l'autre caractéristique suivante :
f. il est prévu une lèvre de protection (96) qui est également formée d'une seule pièce sur le composant de chambre de pompage (80) déformable et est disposée à l'extérieur de la lèvre de soupape (90), afin de protéger la lèvre de soupape (90) avant l'installation dans la tête distributrice (10).

2. Tête distributrice (10) selon la revendication 1, présentant l'autre caractéristique suivante :
a. la lèvre de protection (96) dépasse au-delà de la lèvre de soupape (90) à la fois radialement et axialement.

3. Tête distributrice (10) selon l'une des revendications précédentes, présentant les caractéristiques supplémentaires suivantes :
a. la soupape de ventilation (18) possède une nervure de soupape (42) périphérique au niveau de la base (20), laquelle nervure de soupape s'élève au-delà d'une paroi de recouvrement (24) périphérique s'étendant radialement de la base et dont le côté intérieur forme une surface de soupape (44) périphérique, et, au niveau de la paroi de recouvrement (24) périphérique, il est prévu une structure de renforcement (26) prévue du côté extérieur sur un côté supérieur de la paroi de recouvrement (24), de préférence sous la forme d'une nervure de renforcement périphérique, et/ou
b. la soupape de ventilation (18) possède la nervure de soupape (42) périphérique au niveau de la base (20), laquelle nervure de soupape s'élève au-delà d'une paroi de recouvrement (24) périphérique s'étendant radialement de la base et dont le côté intérieur forme une surface de soupape (44) périphérique, et la nervure de soupape (42) périphérique fait partie d'une structure en forme de douille, qui forme la nervure de soupape (42) périphérique au-dessus de la paroi de recouvrement (24) et qui se prolonge en dessous de la surface de recouvrement par une partie de paroi (46) périphérique en alignement avec la nervure de soupape (42).

4. Tête distributrice (10) selon la revendication 3, présentant l'autre caractéristique suivante :
a. l'au moins une ouverture de ventilation (28) est prévue dans une paroi annulaire (48) qui se raccorde à la partie de paroi (46) à l'extrémité inférieure.

5. Tête distributrice (10) selon la revendication 3 ou 4, présentant l'autre caractéristique suivante :
a. la tête distributrice (10) présente, au niveau du côté inférieur de la paroi de recouvrement (24), une surface d'appui (30) pourvue de préférence d'un joint d'étanchéité pour un col de récipient d'un réservoir de liquide, la surface d'appui (30) étant limitée du côté intérieur par la partie de paroi (46) périphérique.

6. Tête distributrice (10) selon l'une des revendications précédentes, présentant les caractéristiques supplémentaires suivantes :
a. la soupape de ventilation (18) possède la nervure de soupape (42) périphérique au niveau de la base (20), nervure de soupape dont le côté intérieur forme une surface de soupape (44), et
b. pour la fixation du composant de chambre de pompage (80) à la base (20), la base (20) possède une tubulure d'entrée (32) formant l'entrée de liquide, tubulure sur laquelle une partie de fixation (82) du composant de chambre de pompage (80) est enfilée, et
c. la tubulure d'entrée (32) possède une structure de support (36) dotée d'au moins une surface de support (38) périphérique tournée vers l'extérieur et non périphérique qui, au moins vers la fin de l'enfoncement du poussoir d'actionnement (50), vient en contact avec le composant de chambre de pompage (80) et a donc pour conséquence qu'une force de pression, avec laquelle la lèvre de soupape (90) s'appuie contre la surface de soupape (44), n'est pas uniforme sur la périphérie.

7. Tête distributrice (10) selon la revendication 6, présentant au moins l'une des caractéristiques supplémentaires suivantes :
a. la structure de support (36) présente une pluralité de surfaces de support (38), et/ou
b. la structure de support (36) présente une pluralité d'ailettes (39) dont les surfaces frontales tournées en direction du poussoir d'actionnement (50) forment les surfaces de support (38), et/ou
c. l'au moins une ouverture de ventilation (28) est disposée de manière périphérique entre les ailettes (39), et/ou
d. la lèvre de soupape (90) présente une forme évasée, une ligne droite entre une surface de contact (94) à l'extrémité distale de la lèvre de soupape (90) et la base de lèvre de soupape (92) sur le composant de chambre de pompage (80) formant avec le sens d'actionnement (2) un angle compris entre 30° et 60°.

8. Tête distributrice (10) selon l'une des revendications précédentes, présentant les caractéristiques supplémentaires suivantes :
a. la soupape de sortie (16) présente une nervure annulaire (72) périphérique faisant saillie vers le bas à partir d'une paroi frontale (56) intérieure du poussoir d'actionnement en direction de la base (20), nervure annulaire dont le côté extérieur forme une surface de soupape (74) périphérique, et
b. la tête distributrice (10) présente, du côté intérieur de la nervure annulaire (72), une structure de refoulement (60) faisant saillie vers le bas à partir de la surface frontale intérieure du poussoir d'actionnement, cette structure de refoulement (60) présentant un espace de réception (64) ouvert en direction de la chambre de pompage (13), lequel espace de réception est fermé latéralement par une paroi (62) périphérique.

9. Tête distributrice (10) selon la revendication 8, présentant les autres caractéristiques suivantes :
a. la chambre de pompage (13) présente un volume maximal V_{PMax}, lequel est défini par l'espace intérieur de la chambre de pompage (13) entre la soupape d'entrée (14) et la soupape de sortie (16) lorsque le poussoir d'actionnement (50) est disposé dans la position finale non actionnée, et
b. l'espace de réception (64) présente un volume d'espace de réception V_{A}, lequel est formé par le volume partiel de la chambre de pompage qui est renfermé à l'intérieur de la paroi (62) périphérique, et
c. le rapport entre V_{A} et V_{PMax} vaut entre 1:50 et 1:10.

10. Tête distributrice (10) selon la revendication 8 ou 9, présentant l'autre caractéristique suivante :
a. la paroi (62) périphérique s'étend dans la chambre de pompage (13) de manière à dépasser au-delà de la nervure annulaire (72).

11. Tête distributrice (10) selon l'une des revendications 8 à 10, présentant l'autre caractéristique suivante :
a. la structure de refoulement (60) présente une section transversale orthogonale au sens d'actionnement (2), laquelle est inférieure à une section transversale libre du composant de chambre de pompage (80), en particulier inférieure à un diamètre intérieur d'une région de soufflet (81) du composant de chambre de pompage (80).

12. Tête distributrice (10) selon l'une des revendications précédentes, présentant les caractéristiques supplémentaires suivantes :
a. il est prévu une branche basculante (98) dépassant radialement au-delà de la lèvre de soupape (90) périphérique, laquelle branche basculante est formée d'une seule pièce sur le composant de chambre de pompage (80), et
b. sur le poussoir d'actionnement (50), il est prévu une surface de commutation (70) tournée en direction de la branche basculante (98), laquelle surface de commutation, dans la position finale actionnée, soumet la branche basculante (98) à une force et soulève donc la lèvre de soupape (90) de la soupape de ventilation de la nervure de soupape (42) ou facilite un soulèvement, dû à la pression, de la lèvre de soupape (90) de la nervure de soupape (42).

13. Tête distributrice (10) selon l'une des revendications précédentes, présentant au moins l'une des caractéristiques supplémentaires suivantes:
a. la tête distributrice présente un filetage (34) servant à la fixation au réservoir de liquide (112), et/ou
b. le composant de chambre de pompage (80) présente une région réalisée sous forme de soufflet (81).

14. Distributeur de liquide (100) servant à la distribution de liquides pharmaceutiques ou cosmétiques, présentant les caractéristiques suivantes :
a. le distributeur de liquide possède un réservoir de liquide, et
b. le distributeur de liquide possède une tête distributrice,
**caractérisé par** l'autre caractéristique suivante :
c. la tête distributrice est réalisée selon l'une des revendications précédentes.

15. Distributeur de liquide (100) selon la revendication 14, présentant au moins l'une des caractéristiques supplémentaires suivantes :
a. le réservoir de liquide présente un volume interne compris entre 100 ml et 500 ml et/ou
b. le réservoir de liquide est rempli d'un produit cosmétique, en particulier d'un produit de soins pour la peau ou d'un produit de soins capillaires de type gel.
